# EUROPÄISCHE PATENTSCHRIFT

(11) **EP 0 819 026 B1**
(45) Veröffentlichungstag und Bekanntmachung des Hinweises auf die Patenterteilung: **20.10.1999**
(21) Anmeldenummer: 96910026.2
(22) Anmeldetag: 04.04.1996
(51) Int. Cl.: B02C 7/00, B02C 2/00, B02C 1/00

(54) **VERFAHREN ZUR FEINZERKLEINERUNG VON MAHLGUT**
PROCESS FOR FINELY CRUSHING GRINDING STOCK
PROCEDE DE BROYAGE FIN DE MATIERE A BROYER

(30) Priorität: 06.04.1995 DE 19513016
(43) Veröffentlichungstag der Anmeldung: 21.01.1998
(73) Patentinhaber: KRUPP POLYSIUS AG, 59269 Beckum (DE)
(72) Erfinder: HEINEMANN, Otto, D-59320 Ennigerloh (DE)
(74) Vertreter: Tetzner, Michael, Dipl.-Ing.
(86) Internationale Anmeldenummer: EP9601494
(87) Internationale Veröffentlichungsnummer: WO9631277

(56) Entgegenhaltungen:
- DE-A- 2 708 053
- DE-A- 4 227 188

## Beschreibung

Die Erfindung betrifft ein Verfahren zur Feinzerkleinerung von Mahlgut gemäß dem Oberbegriff des Anspruches 1, wobei das Mahlgut in einer Schüttung durch einmalige Pressung zwischen zwei gegenüberliegenden Flächen einem Druck von über 50 MPa ausgesetzt wird.

Das Verfahren zur Feinzerkleinerung gemäß dem Oberbegriff des Anspruches 1 ist beispielsweise aus der DE-B-27 08 053 bekannt. Zur Ausübung dieses Verfahrens, kommen sog. Gutbett-Walzenmühlen in Betracht, die aus zwei mit hohem Druck gegeneinander gepreßten und gegensinnig angetriebenen Walzen bestehen.

Die Leistungsfähigkeit dieser Walzenmühlen ist jedoch dadurch begrenzt, daß die Malwerkzeuge, d.h. die Walzen, das Mahlgut in die Preßzone transportieren müssen. Dabei ist die "Transportgeschwindigkeit" stark von den Reibverhältnissen der noch nicht gepreßten Gutschüttung auf der Walzenoberfläche und davon abhängig, wie stabil das Gutbett ist, um den Druck zu übertragen. Das Mahlgut wird somit von den Walzenoberflächen in den Mahlspalt eingezogen. Die eigentliche Pressung beginnt bei einem sich selbständig einstellenden Einzugswinkel. Anhand der Umfangsgeschwindigkeit der Mahlwalzen läßt sich die Preßgeschwindigkeit zu Beginn der Druckbeanspruchung berechnen. Unter der Preßgeschwindigkeit wird dabei die Geschwindigkeit verstanden, mit der sich der Abstand gegenüberliegender Flächenpunkte der beiden Walzen verringert.

Die Preßgeschwindigkeit zu Beginn der Druckbeanspruchung steht in direktem Zusammenhang mit der Durchsatzleistung der Walzenmühle. Eine Steigerung der Leistungsfähigkeit derartiger Mühlen ist durch eine Erhöhung der Walzen-Umfangsgeschwindigkeit nur soweit möglich, wie die Gutzuführung durch den Walzentransport vor der Pressung mit der Durchzugsgeschwindigkeit in der Preßzone bei der gewünschten Preßdichte mithalten kann. Ansonsten ist ein Abreißen des Materialflusses zu erwarten und die Folge ist eine hohe Instabilität des Preßvorganges. Walzenmühlen können aus diesem Grunde nur mit Anfangs-Preßgeschwindigkeiten betrieben werden, die bei etwa 0,5 m/s liegen.

Der Erfindung liegt daher die Aufgabe zugrunde, das Verfahren gemäß dem Oberbegriff des Anspruches 1 dahingehend zu verbessern, daß die Durchsatzleistung erhöht wird.

Diese Aufgabe wird durch die kennzeichnenden Merkmale des Anspruches 1 gelöst.

Weitere Ausgestaltungen der Erfindung sind Gegenstand der Unteransprüche.

Erfindungsgemäß soll die einmalige Pressung zwischen zwei gegenüberliegenden Flächen derart erfolgen, daß sich im Bereich der Pressung der Abstand gegenüberliegender Flächenpunkte der beiden Flächen zu Beginn der Druckbeanspruchung mit einer Anfangsgeschwindigkeit von wenigstens 1 m/s verringert. In einem bevorzugten Ausführungsbeispiel der Erfindung wird dieses Verfahren durch Verwendung einer Ringmühle verwirklicht, wie sie beispielsweise aus der DE-A-42 27 188 bekannt ist. Bezüglich des Aufbaus der Ringmühle wird auf die DE-A-42 27 188 Bezug genommen.

Mit dem erfindungsgemäßen Verfahren ist eine sehr hohe Energieausnutzung und Energieumsetzung bei der Gutbettzerkleinerung möglich. Ferner ist es möglich, sehr feines Aufgabegut und Güter mit hohem Lückengrad in der Schuttung (eingeschlossenes Gas, Luft) sowie feuchtes Gut und solches Gut, dessen Lückengrad in der Schüttung durch ein Fluid ausgefüllt ist, zu zerkleinern. Die nach dem erfindungsgemäßen Verfahren arbeitenden Vorrichtungen sind enorm leistungsfähig und mit höchster Durchsatzleistung zu betreiben.

Weitere Vorteile und Ausgestaltungen der Erfindung werden anhand der nachfolgenden Beschreibung mit Bezug auf die Zeichnung näher erläutert.

In der Zeichnung zeigen:
- Fig.1: eine schematische Schnittdarstellung einer Ringmühle;
- Fig.2: eine Schnittdarstellung längs der Linie II-II der Fig.1;
- Fig.3: eine Darstellung der Vertikalbewegung über den Drehwinkel und
- Fig.4: eine Darstellung der Vertikalgeschwindigkeit über den Drehwinkel.

Fig.1 zeigt eine schematische Schnittdarstellung einer Ringmühle 1. Sie enthält im wesentlichen eine feststehende erste Mahlbahn 2, eine unter dieser ersten Mahlbahn und relativ zu ihr taumelbewegliche zweite Mahlbahn 3 und eine Taumelscheibe 4, die durch eine geeignete, nicht dargestellte Drehantriebseinrichtung angetrieben werden kann. Die Taumelscheibe 4 dient zur Erzeugung einer Taumelbewegung der unteren zweiten Mahlbahn 3 in der Weise, daß sich die Weite des zwischen den beiden Mahlbahnen 2, 3 gebildeten Mahlspalts 5 in Umfangsrichtung der Mahlbahnen periodisch vergrößert und verkleinert. In Fig.1 ist in der linken Zeichnungshälfte die kleinste bzw. engste Weite und in der rechten Zeichnungshälfte die größte Weite des Mahlspalts 5 zwischen den beiden Mahlbahnen 2, 3 veranschaulicht.

Wie eine Betrachtung der Fig.1 und 2 erkennen laßt, sind die beiden Mahlbahnen 2, 3 als im wesentlichen ebene Ringbahnen ausgebildet und um einen flachen Winkel β gegeneinander geneigt. Die Taumelscheibe 4 trägt dabei eine mit ihr umlaufende Abdeckung 6, durch die der Mahlspalt 5 in zumindest einer den Spaltbereich größter Weite erfassenden Umfangsteilzone nach außen hin abgedeckt ist.

Die feststehende erste Mahlbahn 2 ist im wesentlichen horizontal ausgerichtet und wird in einem nicht näher dargestellten Vorrichtungsgestell getragen. Die taumelbewegliche zweite Mahlbahn 3 ist unterhalb der ersten Mahlbahn 2 angeordnet. Hierbei weist die erste Mahlbahn 2 eine gegenüber dem Zentrum der zweiten Mahlbahn 3 ausmündende zentrale Gutzuführöffnung 2a auf, in die eine für die Zuführung des Mahlgutes geeignete Einrichtung mündet.

Die beiden sich gegenüberliegenden Mahlbahnen 2, 3 sind im wesentlichen konzentrisch zu einer vertikalen oder zumindest annähernd vertikalen Vorrichtungsachse 7 ausgerichtet. Diese Vorrichtungsachse 7 fällt mit der Drehachse eines Antriebszapfens 8 zusammen. Dieser Antriebszapfen 8 steht von der der zweiten Mahlbahn 3 entgegengesetzten, vorzugsweise horizontal ausgerichteten Unterseite nach unten und außen soweit vor, daß er mit einer darunterliegenden Drehantriebsvorrichtung verbunden werden kann.

Die Taumelscheibe 4 wird im Vorrichtungsgestell über mehrere verteilt angeordnete Axial-Drucklager 9 axial abgestützt und über wenigstens ein am Antriebszapfen 8 vorgesehenes Radiallager 10 radial geführt. Dagegen ist die von einem scheibenförmigen Körper gebildete, taumelbewegliche zweite Mahlbahn 3 einerseits über mehrere verteilt angeordnete Axial-Drucklager 11 auf der dem Antriebszapfen 8 entgegengesetzten, gegenüber der Horizontalen um einem flachen Winkel geneigten Oberseite 4a der Taumelscheibe 4 abgestützt und andererseits an einem von dieser geneigten Oberseite 4a rechtwinklig nach oben vorstehenden, gegenüber der Vorrichtungsachse 7 geneigten Führungszapfen 4b über Radiallager 12 radial geführt.

In dem dargestellten Ausführungsbeispiel besitzt die zweite Mahlbahn 3 eine nach oben weisende, vollkommen ebene untere Mahlfläche 3b, die senkrecht zu ihrer Drehachse 3c ausgerichtet ist. Die erste Mahlbahn 2 weist gleichfalls eine ebene Mahlfläche 2b auf, die jedoch um den Winkel β gegenüber der Horizontalen geneigt ist. Auf diese Weise liegen sich die Mahlflächen 2b, 3b der ersten und zweiten Mahlbahn 2, 3 im Spaltbereich der kleinsten bzw. engsten Weite im wesentlichen parallel gegenüber (vgl. linke Hälfte der Fig.1). Selbstverständlich können die Mahlflächen auch jede andere geeignete Ausgestaltung aufweisen, wie beispielsweise eine konische oder konkave Form.

Die beiden Mahlbahnen 2, 3 werden über eine nicht naher dargestellte Druckeinrichtung gegeneinander gepreßt. Diese Druckeinrichtung kann beispielsweise durch einen oberen und unteren Druckbalken gebildet werden, die mit druckmittelbetätigten Zylinder-Kolbeneinheiten zusammenwirken. Eine derartige Druckeinrichtung ist beispielsweise aus der DE-A-42 27 188 bekannt.

Im Betrieb der Ringmühle 1 wird das Mahlgut über die Gutzuführöffnung 2a der ersten Mahlbahn 2 eingeführt und dem Mahlspalt 5 radial vom inneren Umfang her zugeführt. Das zerkleinerte Mahlgut wird dann über den äußeren Umfang des Mahlspalts 5 nach außen ausgetragen. Um große und größte Durchsatzleistungen dieser Ringmühle 1 zu ermöglichen, ist ein innerer Gutaustragskratzer 13 vorgesehen, der hinter der engsten und vor der größten Weite des Mahlspaltes 6 liegt. Dieser innere Gutaustragskratzer 13 sorgt auf zuverlässige Weise dafür, daß zuvor zerkleinertes Mahlgut sicher ausgetragen und keine Verstopfung des dortigen Mahlraumes bzw. Mahlspaltbereiches hervorgerufen wird.

Die mit einer bestimmten Drehzahl umlaufende Taumelscheibe 4 bewirkt eine periodische Vergrößerung bzw. Verkleinerung des Mahlspaltes 5. In Fig.3 ist die Vertikalbewegung der zweiten Mahlbahn 3 gegenüber der ersten Mahlbahn 2 über den Drehwinkel der Taumelscheibe 4 dargestellt. Die Winkelstellungen α = 0°, 90°, 180° und 270° sind in den Fig.1 und 2 ebenfalls eingetragen.

Bei der Winkelstellung 90° ist der Abstand S_{E} zwischen den beiden Mahlbahnen 2, 3 am kleinsten, während der Abstand zwischen den beiden Mahlbahnen beim Drehwinkel von 270° am größten ist. In dem Drehwinkelbereich von etwa 200° bis 0° wird das Mahlgut vorgelegt, d.h. es gelangt von der Mitte radial nach außen auf die zweite Mahlbahn 3. Bei einem Drehwinkel von etwa 0° hat sich eine ausreichende Mahlgutschüttung aufgebaut. Die eigentliche Druckbeanspruchung beginnt bei einem Drehwinkel von etwa 55° und endet bei 90°, wo der kleinste Mahlspalt 5 erreicht wird. Die eigentliche Pressung des Mahlgutes erfolgt somit bei diesem Ausführungsbeispiel über einen Winkelbereich von etwa 35°. Je nach Art des zu zerkleinernden Mahlgutes und der Größe der Ringmühle kann die Pressung auch über einen größeren Winkelbereich, beispielsweise bis zu 60° erfolgen. Bei einem Drehwinkel von etwa 160° wird das zerkleinerte Mahlgut über den Gutaustragskratzer 13 aus der Ringmühle ausgetragen.

Die der Erfindung zugrundliegenden Versuche wurden mit folgenden Parametern durchgeführt:

| Versuch | I | II | III |
|---|---|---|---|
| Mittlerer Mahlbahnradius [mm] | 525 | 525 | 525 |
| Mahlbahnbreite [mm] | 200 | 200 | 200 |
| Schülpenstärke [mm] | 28 | 28 | 28 |
| Höhe der Schüttung bei | | | |
| Kompressionsbeginn [mm] | 48 | 48 | 48 |
| Mahlkraft [kN] | 6.393 | 6.393 | 6.393 |
| Umlaufgeschwindigkeit der Kompressionszone in der Mitte der Mahlbahn [m/s] | 10 | 15 | 20 |
| Durchsatz [t/h] | 485 | 725 | 970 |
| Antriebsleistung [kW] | 1.290 | 1.935 | 2.580 |
| maximaler Druck [MPa] | 250 | 250 | 250 |

Bei den Versuchen wurden über die verschiedenen Winkelstellungen der Taumelscheibe 4 der Hub der zweiten Mahlbahn 3 sowie die Vertikalgeschwindigkeit dieser Mahlbahn gemessen. Die Vertikelgeschwindigkeit der unteren Mahlbahn 3 bei einer bestimmten Winkelstellung entspricht der Geschwindigkeit, mit der sich der Abstand von zwei vertikal gegenüberliegenden Flächenpunkten auf den bei den Mahlbahnen 2, 3 verringert bzw. vergrößert.

Bei den Versuchen wurden dabei folgende Werte ermittelt:

| Winkel α [Grad] | Hub [mm] | Vertikalgeschwindigkeit bei | | |
|---|---|---|---|---|
| | | 10 m/s [m/s] | 15 m/s [m/s] | 20 m/s [m/s] |
| 0 | 0,0 | 2,1 | 3,12 | 4,16 |
| 10 | 19,0 | 2,0 | 3,07 | 4,10 |
| 20 | 37,3 | 2,0 | 2,93 | 3,91 |
| 30 | 54,6 | 1,8 | 2,70 | 3,60 |
| 40 | 70,2 | 1,6 | 2,39 | 3,19 |
| 50 | 83,6 | 1,3 | 2,01 | 2,67 |
| 55 | 89,4 | 1,2 | 1,79 | 2,39 |
| 60 | 94,5 | 1,0 | 1,56 | 2,08 |
| 65 | 98,9 | 0,9 | 1,32 | 1,76 |
| 70 | 102,6 | 0,7 | 1,07 | 1,42 |
| 75 | 105,4 | 0,5 | 0,81 | 1,08 |
| 80 | 107,5 | 0,4 | 0,54 | 0,72 |
| 85 | 108,7 | 0,2 | 0,27 | 0,36 |
| 90 | 109,2 | - 0,0 | - 0,00 | - 0,00 |
| 100 | 107,5 | - 0,4 | - 0,54 | - 0,72 |
| 110 | 102,6 | - 0,7 | - 1,07 | - 1,42 |
| 120 | 94,5 | - 1,0 | - 1,56 | - 2,08 |
| 130 | 83,6 | - 1,3 | - 2,01 | - 2,67 |
| 140 | 70,2 | - 1,6 | - 2,39 | - 3,19 |
| 150 | 54,6 | - 1,8 | - 2,70 | - 3,60 |
| 160 | 37,3 | - 2,0 | - 2,93 | - 3,91 |
| 170 | 19,0 | - 2,0 | - 3,07 | - 4,10 |
| 180 | - 0,0 | - 2,1 | - 3,12 | - 4,16 |
| 190 | - 19,0 | - 2,0 | - 3,07 | - 4,10 |
| 200 | - 37,3 | - 2,0 | - 2,93 | - 3,91 |
| 210 | - 54,6 | - 1,8 | - 2,70 | - 3,60 |
| 220 | - 70,2 | - 1,6 | - 2,39 | - 3,19 |
| 230 | - 83,6 | - 1,3 | - 2,01 | - 2,67 |
| 240 | - 94,5 | - 1,0 | - 1,56 | - 2,08 |
| 250 | - 102,6 | - 0,7 | - 1,07 | - 1,42 |
| 260 | - 107,5 | - 0,4 | - 0,54 | - 0,72 |
| 270 | - 109,2 | 0,0 | 0,00 | 0,00 |
| 280 | - 107,5 | 0,4 | 0,54 | 0,72 |
| 290 | - 102,6 | 0,7 | 1,07 | 1,42 |
| 300 | - 94,5 | 1,0 | 1,56 | 2,08 |
| 310 | - 83,6 | 1,3 | 2,01 | 2,67 |
| 320 | - 70,2 | 1,6 | 2,39 | 3,19 |
| 330 | - 54,6 | 1,8 | 2,70 | 3,60 |
| 340 | - 37,3 | 2,0 | 2,93 | 3,91 |
| 350 | - 19,0 | 2,0 | 3,07 | 4,10 |
| 360 | 0,0 | 2,1 | 3,12 | 4,16 |

Der Hub und die Vertikalgeschwindigkeit der zweiten Mahlbahn 3 berechnet sich wie folgt:$\begin{matrix}\begin{matrix}\text{Hub = sin (β) * rm * sin (α)} \\ {\text{V}}_{\text{k}} \text{= sin (β) * rm * cos (α) * omega}\end{matrix}\end{matrix}$ mit:
- β [grad]: : Neigungswinkel zwischen den beiden Mahlbahnen 2, 3
- rm [m]: : mittlerer Mahlbahnradius
- α [grad]: : Drehwinkelstellung
- omega [1/s]: : Winkelfrequenz

In Fig.4 ist die Vertikalgeschwindigkeit Vₖ über die Winkelstellung α für die drei Umlaufgeschwindigkeiten 10, 15 und 20 m/s aufgetragen.

Wie sich sehr anschaulich aus Fig.4 ergibt, beträgt die Vertikalgeschwindigkeit, d.h. die Anfangsgeschwindigkeit, mit der sich der Abstand gegenüberliegender Flächenpunkte der beiden Mahlbahnen verringert, zu Beginn der Druckbeanspruchung über 1 m/s. Im konkreten Fall beträgt die Vertikalgeschwindigkeit bei einer mittleren Umlaufgeschwindigkeit der Kompressionszone von 10 m/s 1,2, bei 15 m/s 1,79 und bei 20 m/s 2,39 m/s.

Die Vertikalgeschwindigkeit, d.h. die Geschwindigkeit gegenüberliegender Flächenpunkte, baut sich bis zum Erreichen des maximalen Drucks auf 0 m/s ab. Der maximale Druck liegt über 50 MPa und kann auch Werte bis zu 500 MPa erreichen. Bei derartigen Drücken findet die sog. Gutbettzerkleinerung statt. Die dabei gebildeten Agglomerate können in bekannter Weise in einer nachgeschalteten Einrichtung desagglomeriert werden.

Hohe Anfangsgeschwindigkeiten bedeuten bei kontinuierlichen Systemen wie bei einer Ringmühle, ein hohes Durchsatzpotential mit entsprechenden hohen Energieumsetzungen.

Wird die Ringmühle zu Beginn der Druckbeanspruchung mit einer Anfangsgeschwindigkeit von wenigstens 1 m/s betrieben, ist auch die Zerkleinerung von bereits sehr feinem Aufgabegut und von Gütern mit hohem Lückengrad in der Schüttung sowie die Zerkleinerung von feuchtem Gut und solchem Gut möglich, dessen Lückengrad in der Schüttung durch ein Fluid ausgefüllt ist. Gegenüber einer Gutbettwalzenmühle, die mit einer Anfangsgeschwindigkeit von maximal 0,5 m/s gefahren werden kann, lassen sich mit einer Ringmühle, die nach dem erfindungsgemäßen Verfahren betrieben wird, wenigstens doppelt so große Durchsätze erzielen. Das erfindungsgemäße Verfahren zur Gutbettzerkleinerung ist somit für höchste Durchsatzleistungen ausgelegt.

## Patentansprüche

1. Verfahren zur Feinzerkleinerung von Mahlgut, wobei das Mahlgut in einer Schüttung durch einmalige Pressung zwischen zwei gegenüberliegenden Flächen (2b, 3b) einem Druck von über 50 MPa ausgesetzt wird, dadurch gekennzeichnet, daß sich im Bereich der Pressung der Abstand gegenüberliegender Flächenpunkte der beiden Flächen zu Beginn der Druckbeanspruchung mit einer Anfangsgeschwindigkeit von wenigstens 1 m/s verringert.

2. Verfahren nach Anspruch 1, dadurch gekennzeichnet, daß sich die Geschwindigkeit gegenüberliegender Flächenpunkte bis zum Erreichen des maximalen Drucks auf 0 m/s abbaut.

3. Verfahren nach Anspruch 1, gekennzeichnet durch die Verwendung einer Vorrichtung zur Zerkleinerung von Mahlgut, enthaltend:
a) eine feststehende erste Mahlbahn (2),
b) eine relativ zur ersten Mahlbahn taumelbewegliche zweite Mahlbahn (3),
c) eine angetriebene Taumelscheibe (4) zur Erzeugung einer Taumelbewegung der zweiten Mahlbahn (3), durch die sich die Weite des zwischen den beiden Mahlbahnen gebildeten Mahlspalts (5) periodisch vergrößert und verkleinert,
d) wobei die beiden Mahlbahnen als im wesentlichen ebene Ringbahnen ausgebildet und um einen flachen Winkel (β) gegeneinander geneigt sind.

4. Verfahren nach Anspruch 3, dadurch gekennzeichnet, daß die Anfangsgeschwindigkeit der gegenüberliegenden Flächenpunkte über die Drehzahl der rotierenden Taumelscheibe einstellbar ist.

5. Verfahren nach Anspruch 3, dadurch gekennzeichnet, daß die Pressung über einen Winkelbereich der Mahlbahn erfolgt, der weniger als 90°, vorzugsweise weniger als 60° betragt.

## Claims

1. Method for fine comminution of mill feed material, wherein the mill feed material in a granular mass is subjected to a pressure of over 50 MPa by pressing once between two opposing surfaces (2b, 3b), characterised in that in the region of the pressing the distance between opposing points on the two surfaces at the start of the compression stress decreases at an initial speed of at least 1 m/s.

2. Method as claimed in Claim 1, characterised in that the speed of opposing points on the surface decreases to 0 m/s until the maximum pressure is reached.

3. Method as claimed in Claim 1, characterised by the use of apparatus for comminuting mill feed material, comprising:
a) a stationary first grinding track (2),
b) a second grinding track (3) which is capable of wobble motion relative to the first grinding track,
c) a driven wobble plate (4) for generating a wobbling movement of the second grinding track (3) by which the width of the grinding gap (5) formed between the two grinding tracks is periodically increased and decreased,
d) wherein the two grinding tracks are constructed as substantially flat annular backs and inclined by a shallow angle (β) relative to one another.

4. Method as claimed in Claim 3, characterised in that the initial speed of the opposing points on the surface is adjustable by way of the speed of rotation of the rotating wobble plate.

5. Method as claimed in Claim 3, characterised in that the pressing takes place over an angular range of the grinding track which is less than 90°, preferably less than 60°.

## Revendications

1. Procédé de broyage fin de matière à broyer, dans lequel la matière à broyer est soumise à une pression excédant 50 MPa, dans une masse déversée, par compression unique entre deux surfaces (2b, 3b) situées en vis-à-vis, caractérisé par le fait que, dans la zone de compression, la distance séparant des points superficiels, situés en vis-à-vis sur les deux surfaces, diminue à une vitesse initiale d'au moins 1 m/s au début de la sollicitation par pression.

2. Procédé selon la revendication 1, caractérisé par le fait que la vitesse de points superficiels situés en vis-à-vis décline vers 0 m/s jusqu'à ce que la pression maximale soit atteinte.

3. Procédé selon la revendication 1, caractérisé par l'utilisation d'un dispositif de broyage de matière à broyer comprenant :
a) une première piste fixe de broyage (2),
b) une seconde piste de broyage (3) mobile en nutation par rapport à la première piste de broyage,
c) un disque (4) en nutation, entraîné pour engendrer un mouvement de nutation de la seconde piste de broyage (3) ayant pour effet d'agrandir et de rapetisser périodiquement la largeur de l'interstice de broyage (5) formé entre les deux pistes de broyage,
d) les deux pistes de broyage étant réalisées sous la forme de pistes annulaires pour l'essentiel planes, et étant inclinées l'une par rapport à l'autre selon un angle plat (β).

4. Procédé selon la revendication 3, caractérisé par le fait que la vitesse initiale des points superficiels, situés en vis-à-vis, peut être réglée par l'intermédiaire de la vitesse angulaire du disque rotatif en nutation.

5. Procédé selon la revendication 3, caractérisé par le fait que la compression s'opère sur une plage angulaire de la piste de broyage qui est inférieure à 90°, de préférence inférieure à 60°.
